# EUROPÄISCHE PATENTSCHRIFT

(11) **EP 1 677 060 B1**
(45) Veröffentlichungstag und Bekanntmachung des Hinweises auf die Patenterteilung: **26.11.2014**
(21) Anmeldenummer: 05028629.3
(22) Anmeldetag: 28.12.2005
(51) Int. Cl.: F25D 23/06

(54) **Trennplatte für Kühlgerät**
Separation plate for refrigerator
Plaque séparatif pour réfrigérateur

(30) Priorität: 29.12.2004 DE 202004020117 U; 28.01.2005 DE 202005001409 U
(43) Veröffentlichungstag der Anmeldung: 05.07.2006
(73) Patentinhaber: Liebherr-Hausgeräte Ochsenhausen GmbH, 88416 Ochsenhausen (DE)
(72) Erfinder: Gottschling, Rudolf, 88410 Bad Wurzach (DE)
(74) Vertreter: Herrmann, Uwe

(56) Entgegenhaltungen:
- EP-A- 1 447 633
- US-A- 2 033 554
- US-A- 4 191 434

## Beschreibung

Die Erfindung betrifft eine Trennplatte für ein Kühlgerät, vorzugsweise für einen Kühlschrank, insbesondere mit einem ersten Kompartiment und einem zweiten Kompartiment, in denen sich im Betrieb des Kühlgerätes unterschiedliche Temperaturen einstellen. Die Trennplatte stellt dabei Mittel dar, die die Kompartimente voneinander trennen.

Bei den genannten Kompartimenten kann es sich beispielsweise um ein übliches Kühlfach sowie um ein Kaltlagerfach handeln, in dem eine geringere Temperatur herrscht, als in dem Kühlfach. Diese Kompartimente sind üblicherweise durch einen Boden voneinander getrennt, der zum Zwecke der Aufrechterhaltung der genannten Temperaturdifferenz in Form einer Ausschäumung wärmeisolierende Eigenschaften aufweist.

Trennplatten für Kühlgeräte sind beispielsweise aus der Druckschrift US 2 033 554 A bekannt. Darin ist ein hohles plattenförmiges Bauteil gezeigt, das von einer oberen und einer unteren Platte begrenzt wird. Zwischen den Platten bzw. innerhalb des Bauteils ist ein Kühlmittel vorgesehen, mittels dem die Kühlung eines Kompartiments des Kühlgeräts erfolgen kann.

Es ist Aufgabe der vorliegenden Erfindung, eine Trennplatte für ein Kühlgerät bereitzustellen, wobei das Kühlgerät an die Bedürfnisse des Nutzers anpaßbar ist und eine gegenüber vorbekannten Kühlgeräten erhöhte Variabilität aufweist.

Diese Aufgabe wird durch eine Trennplatte mit den Merkmalen des Anspruchs 1 gelöst. Danach ist eine Trennplatte für ein Kühlgerät, insbesondere für einen Kühlschrank vorgesehen, wobei die Trennplatte durch eine Platte und einen mit der Platte verbundenen wannenförmigen Unterbaukörper gebildet wird, der derart ausgeführt ist, dass durch den Unterbaukörper und die Platte ein Zwischenraum gebildet wird, in dem sich ein Isolationsmedium befindet, wobei der Unterbaukörper einen oder mehrere Vorsprünge aufweist, auf denen die Platte aufliegt und wobei es sich bei der Platte um eine Glasplatte handelt. Auf diese Weise läßt sich ein flexibles, modulares System bereitstellen, das abweichend von vorbekannten Kühlgeräten keine fest vorgegebenen, durch einen Boden oder eine Wand getrennte Kompartimente aufweist, sondern aufgrund der Entnehmbarkeit der Trennplatte entsprechend variabel ausgeführt ist.

Die Trennplatte kann eine obere und eine untere Fläche aufweisen, zwischen denen sich ein Isolationsmedium befindet. Die Wahl des Isolationsmediums ist weitgehend beliebig. Denkbar ist beispielsweise, dass das Isolationsmedium durch Luft oder auch durch eine Ausschäumung des zwischen den genannten Flächen befindlichen Bereiches gebildet wird.

In weiterer Ausgestaltung der Erfindung ist vorgesehen, dass die Trennplatte durch zwei voneinander z.B. mittels Stegen oder Vorsprüngen beabstandete Platten oder durch eine Platte und einen mit der Platte verbundenen Unterbaukörper gebildet wird, der derart ausgeführt ist, dass durch den Unterbaukörper und die Platte ein Zwischenraum gebildet wird, in dem sich ein Isolationsmedium befindet. Die genannte obere Fläche kann beispielsweise durch die Platte und die untere Fläche durch den mit der Platte verbundenen und sich vorzugsweise auf deren Unterseite erstreckenden Unterbaukörper gebildet werden. In dem Zwischenraum befindet sich vorzugsweise ein Isolationsmedium, das den Wärmedurchgang durch die Trennplatte hemmt. Wie oben ausgeführt, kann der Zwischenraum beispielsweise luftgefüllt oder auch ausgeschäumt sein.

Die Platte kann eben ausgeführt sein. Der Unterbaukörper ist vorzugsweise in Form einer Wanne ausgeführt und relativ zu der Platte derart angeordnet, dass der genannte Zwischenraum zwischen der Platte und der Wanne ausgebildet ist.

Die Verbindung zwischen Platte und Unterbaukörper ist weitgehend beliebig. Denkbar ist beispielsweise eine Verklebung beider Bauteile.

In besonders bevorzugter Ausgestaltung der Erfindung ist die Platte eine Glasplatte. Dies ist von Vorteil, da die Auflage auf der aus Glas bestehenden Stellfläche im Vergleich zu einer Auflage auf Kunststoff besonders angenehm ist. Ein weiterer Vorteil ergibt sich daraus, dass die Glasplatte bedruckt werden kann, wodurch eine Differenzierung je nach Kundenwunsch möglich ist.

Grundsätzlich ist es ebenfalls möglich, die Platte aus Kunststoff, vorzugsweise aus kratzfestem Kunststoff auszubilden. Auch eine Ausführung aus Metall, vorzugsweise aus Edelstahl ist denkbar.

Grundsätzlich könnte auch daran gedacht werden, Kombinationen der vorgenannten Materialien einzusetzen.

Der Unterbaukörper kann beispielsweise aus Kunststoff bestehen. Grundsätzlich sind jedoch auch andere Materialien einsetzbar.

In weiterer Ausgestaltung der Erfindung weist der Unterbaukörper einen sich parallel oder im wesentlichen parallel zu der Platte erstreckenden Boden auf, von dem sich ein oder mehrere Vorsprünge erstrecken, auf denen die Platte aufliegt. Die Vorsprünge können beispielsweise als Leisten ausgeführt sein.

In weiterer Ausgestaltung der Erfindung ist vorgesehen, dass die Vorsprünge umlaufend ausgeführt sind, was den Vorteil mit sich bringt, dass die Platte bzw. Glasplatte in ihrem gesamten Umfangsbereich eine Auflage aufweist. Denkbar ist ebenfalls, dass die Vorsprünge auf dem Boden U-förmig angeordnet sind.

Des weiteren kann vorgesehen sein, dass wenigstens eine Kante des Unterbaukörpers als sich bis über den Boden des Unterbaukörpers erstreckende Leiste ausgeführt ist, die einen der Vorsprünge bildet, auf denen die Platte aufliegt. Denkbar ist ebenfalls, dass diese Leiste nach oben über die Vorsprünge übersteht und einen Anschlag für die Platte bildet.

Des weiteren kann vorgesehen sein, dass eine die vordere, sichtbare Kante der Trennplatte bildende Leiste vorgesehen ist, die beispielsweise auf die vorgenannte Leiste des Unterbaukörpers aufgesteckt oder aufgeschoben wird. Die Leiste kann beispielsweise aus Metall bestehen.

Die Erfindung betrifft ferner ein Kühlgerät, vorzugsweise einen Kühlschrank, mit einem ersten Kompartiment und einem zweiten Kompartiment, die bei unterschiedlichen Temperaturen betrieben werden, sowie mit Mitteln, die die Kompartimente voneinander trennen, wobei die Mittel als Trennplatte gemäß den kennzeichnenden Merkmalen eines der Ansprüche 1 bis 9 ausgeführt sind. Es kann dabei vorgesehen sein, dass die Trennplatte aus dem Kühlgerät entnehmbar ist.

Weitere Einzelheiten und Vorteile der Erfindung werden anhand eines in der Zeichnung dargestellten Ausführungsbeispiels näher erläutert. Es zeigen:
- Figur 1:: eine perspektivische Darstellung der Trennplatte gemäß der Erfindung,
- Figur 2:: eine Schnittdarstellung durch die Trennplatte gemäß Figur 1,
- Figur 3:: eine perspektivische Darstellung eines Eckbereiches der Trennplatte gemäß Figur 1,
- Figur 4:: eine perspektivische Darstellung des wannenförmigen Unterbaukörpers der Trennplatte gemäß der Erfindung und
- Figur 5, 6:: perspektivische Darstellungen der Trennplatte gemäß der Erfindung mit vorderer Abschlussleiste im demontierten und montiertem Zustand.

Figur 1 zeigt die erfindungsgemäße Trennplatte 10 in einer perspektivischen Darstellung. Die Trennplatte 10 besteht aus einer oben angeordneten Glasplatte 30 und einem sich auf der Unterseite der Glasplatte 30 angeordneten Unterbaukörper 40, zwischen denen sich ein luftgefüllter Zwischenraum befindet. Der Unterbaukörper 40 besteht aus Kunststoff. Die Glasplatte 30 und der Unterbaukörper 40 sind miteinander verklebt.

Sowohl die Platte 30 als auch der Unterbaukörper 40 sind im Querschnitt rechtekkig ausgeführt und weisen eine Breite auf, die in etwa der Breite des Innenraums eines Kühlgerätes entspricht. Die beim Öffnen des Kühlgeräts sichtbare Kante der Trennplatte 10 wird durch eine aufgesteckte Leiste 50 gebildet, wie dies weiter unten noch näher erläutert wird.

Figur 2 zeigt die Trennplatte 10 gemäß Figur 1 in einer Schnittdarstellung. Aus dieser ist ersichtlich, dass der Unterbaukörper 40 einen sich parallel zu der Glasplatte 30 erstreckenden Boden 42 aufweist, von dem sich vertikal Vorsprünge 44 erstrekken, die als Leisten ausgeführt sind. Wie aus Figur 2 ersichtlich, sind die Vorsprünge 44 in ihrem oberen Bereich abgewinkelt. Der abgewinkelte Abschnitt der Vorsprünge 44 bildet die Auflagefläche für die Glasplatte 30. Zwischen der Glasplatte 30 und dem Unterbaukörper 40 wird der Zwischenraum 20 zur Aufnahme des Isolationsmediums, vorzugsweise Luft gebildet. Wie weiter aus Figur 2 ersichtlich, sind die Vorsprünge 44 nicht unmittelbar am Rand des Bodens 42 angeordnet, sondern weisen gegenüber dem Rand des Bodens 42 einen Abstand auf.

Darüber hinaus sind Vorsprünge 45 vorgesehen, die sich parallel zu den aus Figur 2 ersichtlichen Vorsprüngen 44 erstrecken und die zur Versteifung des Unterbaukörpers 40 dienen. Die Vorsprünge 45 weisen eine geringere Höhe auf als die Vorsprünge 44, so dass zwischen den Vorsprüngen 45 und der Unterseite der Glasplatte 30 ein Abstand verbleibt.

Figur 3 zeigt einen Teilbereich der Trennplatte 10 und verdeutlicht, dass die Vorsprünge 44 gegenüber dem Rand des Bodens 42 des Unterbaukörpers 40 zurückversetzt sind. Wie aus Figur 3 weiter ersichtlich, wird die vordere Kante des Unterbaukörpers 40 durch eine Kante bzw. Leiste 44' gebildet, deren Unterkante mit der Unterseite des Bodens 42 abschließt, so dass der Boden 42 stumpf an die Leiste 44' anschließt. Auf ihrer Oberseite steht die Leiste 44' geringfügig über die Vorsprünge 44 über, die die Auflagefläche für die Glasplatte 30 bilden. Zwischen der Oberkante der Vorsprünge 44 und der Oberkante der Leiste 44' wird somit eine Stufe gebildet, an der die Glasplatte 30 anliegt. Bei einer derartigen Ausführungsform der Erfindung kann vorgesehen sein, dass die Glasplatte 30 mit der Oberkante der Leiste 44' abschließt.

Selbstverständlich sind auch davon abweichende Ausführungsformen denkbar. Denkbar ist beispielsweise, dass die Oberkante der Leiste 44' mit der Oberkante der Vorsprünge 44 abschließt und dass die Glasplatte 30 auf der Oberkante der Leiste 44' aufliegt.

Die Anordnung der Vorsprünge 44 sowie der Leiste 44' ist ferner aus Figur 4 ersichtlich, die den Unterbaukörper 40 ohne Platte 30 in einer perspektivischen Darstellung zeigt.

Wie aus Figur 4 weiter ersichtlich, sind neben den die Auflage bildenden und U-förmig angeordneten Vorsprüngen 44 drei weitere Vorsprünge 45 vorgesehen, die sich zwischen den Schenkeln des U-förmigen Bereiches befinden und die sich über die gesamte Tiefe des Unterbaukörpers 40 erstrecken. Die Vorsprünge 45 dienen zur Erhöhung der Stabilität des Unterbaukörpers 40.

Figur 5 zeigt in einer perspektivischen Darstellung die erfindungsgemäße, horizontal in dem Kühlgerät angeordnete Trennplatte 10 mit Glasplatte 30 und Unterbaukörper 40, dessen vordere Kante durch die Leiste 44' gebildet wird. Figur 5 zeigt ferner die Leiste 50 im nicht montierten Zustand. Die Leiste 50 besteht vorzugsweise aus Metall, beispielsweise aus Edelstahl. Die Leiste 50 im aufgesteckten Zustand ist aus Figur 6 ersichtlich. Diese Figur zeigt die erfindungsgemäße entnehmbare Trennplatte 10, deren vorderer Abschluß durch die Leiste 50 gebildet wird. Die Trennplatte 10 trennt aufgrund ihrer wärmeisolierenden Eigenschaften zwei mit unterschiedlicher Temperatur betriebene Kompartimente des Kühlgerätes und ist in der dargestellten Ausführungsform zur Erhöhung der Variabilität aus dem Kühlgerät entnehmbar ausgeführt.

## Patentansprüche

1. Trennplatte für ein Kühlgerät, insbesondere für einen Kühlschrank,
**dadurch gekennzeichnet,**
**dass** die Trennplatte durch eine Platte (30) und einen mit der Platte (30) verbundenen wannenförmigen Unterbaukörper (40) gebildet wird, der derart ausgeführt ist, dass durch den Unterbaukörper (40) und die Platte (30) ein Zwischenraum (20) gebildet wird, in dem sich ein Isolationsmedium befindet, wobei der Unterbaukörper (40) einen oder mehrere Vorsprünge (44) aufweist, auf denen die Platte (30) aufliegt und wobei es sich bei der Platte (30) um eine Glasplatte handelt.

2. Trennplatte nach Anspruch 1, **dadurch gekennzeichnet, dass** sie eine obere Fläche und eine untere Fläche aufweist, zwischen denen sich ein Isolationsmedium befindet.

3. Trennplatte nach Anspruch 1 oder 2, **dadurch gekennzeichnet, dass** der Zwischenraum (20) luftgefüllt ist oder dass der Zwischenraum (20) ausgeschäumt ist.

4. Trennplatte nach einem der vorhergehenden Ansprüche, **dadurch gekennzeichnet, dass** der Unterbaukörper (40) aus Kunststoff besteht.

5. Trennplatte nach einem der vorhergehenden Ansprüche, **dadurch gekennzeichnet, dass** der Unterbaukörper (40) einen sich parallel oder im wesentlichen parallel zu der Platte (30) erstreckenden Boden (42) aufweist, von dem sich ein oder mehrere Vorsprünge (44) erstrecken, auf denen die Platte (30) aufliegt.

6. Trennplatte nach einem der vorhergehenden Ansprüche, **dadurch gekennzeichnet, dass** die Vorsprünge (44) als Leisten ausgeführt sind.

7. Trennplatte nach einem der vorhergehenden Ansprüche, **dadurch gekennzeichnet, dass** die Vorsprünge (44) umlaufend oder U-förmig angeordnet sind.

8. Trennplatte nach einem der vorhergehenden Ansprüche, **dadurch gekennzeichnet, dass** wenigstens eine Kante des Unterbaukörpers (40) als Leiste (44') ausgeführt ist, die sich bis über den Boden (42) des Unterbaukörpers (40) erstreckt und einen der Vorsprünge (44) bildet oder einen Anschlag für eine mit dem Unterbaukörper (40) verbundene Platte (30) bildet.

9. Trennplatte nach einem der vorhergehenden Ansprüche, **dadurch gekennzeichnet, dass** eine Leiste (50) vorgesehen ist, die auf die Vorderkante der Trennplatte (10) aufgesetzt ist.

10. Kühlgerät, vorzugsweise Kühlschrank, mit einem ersten Kompartiment und einem zweiten Kompartiment, die bei unterschiedlichen Temperaturen betrieben werden, sowie mit Mitteln, die die Kompartimente voneinander trennen,
**dadurch gekennzeichnet,**
**dass** die Mittel als Trennplatte (10) gemäß einem der Ansprüche 1 bis 9 ausgeführt sind.

11. Kühlgerät nach Anspruch 10, **dadurch gekennzeichnet, dass** die Trennplatte (10) aus dem Kühlgerät entnehmbar ist.

## Claims

1. A separation plate for a cooling appliance, in particular for a refrigerator,
**characterised in that**
the separation plate is formed by a plate (30) and a tub-shaped substructure body (40) which is connected to the plate (30) and which is configured such that an intermediate space (20), in which an insulation medium is located, is formed by the substructure body (40) and the plate (30), wherein the substructure body (40) has one or more projections (44) on which the plate (30) lies, and wherein the plate (30) is a glass plate.

2. A separation plate in accordance with claim 1, **characterised in that** it has an upper surface and a lower surface between which an insulation medium is located.

3. A separation plate in accordance with claim 1 or claim 2, **characterised in that** the intermediate space (20) is air-filled; or **in that** the intermediate space (20) is filled with foam.

4. A separation plate in accordance with one of the preceding claims, **characterised in that** the substructure body (40) is composed of plastic.

5. A separation plate in accordance with one of the preceding claims, **characterised in that** the substructure body (40) has a base (42) which extends in parallel with or substantially in parallel with the plate (30) and from which one or more projections (44) extend on which the plate (30) lies.

6. A separation plate in accordance with one of the preceding claims, **characterised in that** the projections (44) are configured as rails.

7. A separation plate in accordance with one of the preceding claims, **characterised in that** the projections (44) are arranged peripherally or in U-shape.

8. A separation plate in accordance with one of the preceding claims, **characterised in that** at least one edge of the substructure body (40) is configured as a rail (44') which extends up to and beyond the base (42) of the substructure body (40) and forms one of the projections (44) or an abutment for a plate (30) connected to the substructure body (40).

9. A separation plate in accordance with one of the preceding claims, **characterised in that** a rail (50) is provided which is placed onto the front end of the separation plate (10).

10. A cooling appliance, preferably a refrigerator, having a first compartment and a second compartment which are operated at different temperatures and having means which separate the compartments from one another,
**characterised in that**
the means are configured as a separation plate (10) in accordance with one of the claims 1 to 9.

11. A cooling appliance in accordance with claim 10, **characterised in that** the separation plate (10) can be removed from the cooling appliance.

## Revendications

1. Plaque séparatrice pour appareil réfrigérant, en particulier pour un réfrigérateur,
**caractérisé en ce que**
la plaque séparatrice est formée par une plaque (30) et un élément de base (40) en forme de cuve relié à la plaque (30), l'élément de base étant réalisé de telle manière qu'un espace intermédiaire (20) est formé par l'élément de base (40) et la plaque (30), dans lequel se trouve un milieu isolant, l'élément de base (40) comportant une ou plusieurs saillies (44), sur lesquelles la plaque (30) repose, et la plaque (30) étant une plaque en verre.

2. Plaque séparatrice selon la revendication 1, **caractérisée en ce qu'**elle comporte une surface supérieure et une surface inférieure, entre lesquelles se trouve un milieu isolant.

3. Plaque séparatrice selon la revendication 1 ou 2, **caractérisée en ce que** l'espace intermédiaire (20) est rempli d'air ou **en ce que** l'espace intermédiaire (20) est rempli de mousse.

4. Plaque séparatrice selon l'une des revendications précédentes, **caractérisée en ce que** l'élément de base (40) est constitué de matière plastique.

5. Plaque séparatrice selon l'une des revendications précédentes, **caractérisée en ce que** l'élément de base (40) comporte un fond (42) parallèle ou essentiellement parallèle à la plaque (30), duquel s'étendent une ou plusieurs saillies (44) sur lesquelles la plaque (30) repose.

6. Plaque séparatrice selon l'une des revendications précédentes, **caractérisée en ce que** les saillies (44) sont réalisées sous forme de baguettes.

7. Plaque séparatrice selon l'une des revendications précédentes, **caractérisée en ce que** les saillies (44) sont agencées sur toute la périphérie ou en forme de U.

8. Plaque séparatrice selon l'une des revendications précédentes, **caractérisée en ce qu'**au moins un bord de l'élément de base (40) se présente sous la forme d'une baguette (44') qui s'étend jusqu'au-dessus du fond (42) de l'élément de base (40) et forme l'une des saillie (44) ou forme une butée pour une plaque (30) reliée à l'élément de base (40).

9. Plaque séparatrice selon l'une des revendications précédentes, **caractérisée en ce qu'**une baguette (50) qui est placée sur le bord avant de la plaque séparatrice (10) est prévue.

10. Appareil réfrigérant, de préférence réfrigérateur, comprenant un premier compartiment et un second compartiment, qui sont exploités à des températures différentes, ainsi que des moyens qui séparent les compartiments l'un de l'autre,
**caractérisé en ce que**
les moyens se présentent sous la forme d'une plaque séparatrice (10) selon l'une des revendications 1 à 9.

11. Appareil réfrigérant selon la revendication 10, **caractérisé en ce que** la plaque séparatrice (10) peut être retirée de l'appareil réfrigérant.
